# EUROPÄISCHE PATENTANMELDUNG

(11) **EP 0 058 212 A1**
(43) Veröffentlichungstag der Anmeldung: **25.08.1982**
(21) Anmeldenummer: 81101041.2
(22) Anmeldetag: 14.02.1981
(51) Int. Cl.: B21B 35/02, B21B 1/18

(54) **Drahtwalzwerk in Blockform, sogn. Drahtblock, mit mindestens einer angetriebenen Längswelle**

(71) Anmelder: MANNESMANN Aktiengesellschaft, D-40027 Düsseldorf (DE)
(72) Erfinder: Vogelgesang, Herbert, Ing.grad, D-667 St. Ingbert/Saar (DE)

(57) **Zusammenfassung**

Ein Drahtwalzwerk in Blockform, sog. Drahtblock, mit auf einer Längswelle 4 angeordneten treibenden Kegelräder 5, 6, die über Schaltkupplungen 16,17 selektiv mit der Längswelle kuppelbar sind, und mit langsam laufenden Zusatzantrieben 20, 21 für jedes treibende Kegelrad, die mit dem Entkuppeln des zugehörigen treibenden Kegelrades wirksam werden, um abgeschaltete Antriebsstränge 8, 10, 14 für inoperative Walzen 12 in Drehbewegung zu halten. Die Zusatzantriebe werden über axial verschiebliche Treibräder, vorzugsweise kegelradähnliche Treibräder 22, 23, die mit den treibenden Kegelrädern in Antriebsverbindung gelangen, nur dann eingeschaltet, wenn die zugehörige Schaltkupplung 17 ausgeschaltet wird.

## Beschreibung

Die Erfindung betrifft ein Drahtwalzwerk in Blockform, sogen. Drahtblock, mit mindestens einer angetriebenen Längswelle, von der über Kegelradgetriebe Querwellen zum Antrieb der Gerüste abgezweigt sind, wobei die treibenden Kegelräder auf der Längswelle frei drehbar gelagert und über Schaltkupplungen selektiv mit der Längswelle kuppelbar sind. Ein derartiges Drahtwalzwerk ist in der DE-OS 24 46 905 beschrieben und hat den Vorzug, Gerüste oder Walzscheiben von der Auslaufseite her additiv abschalten zu können, ohne Rücksicht auf eine gesteigerte Drehzahl der Längswelle beim Walzen von größeren Querschnitten Schwingungsprobleme im Bereich der nicht benötigten Walzantriebe auszuschalten.

Da jedoch Eigenschwingungen in einem mehrgliedrigen Antriebssystem eines Drahtwalzwerkes in Blockform der vorbeschriebenen Art nicht zu vermeiden sind, besteht die Gefahr, daß durch diese Eigenschwingungen in den Lagern und an den Verzahnungen abgeschalteter und somit stillstehender Gerüste bzw. Walzscheiben Stoßmarkierungen hervorgerufen werden. Diese Stoßmarkierungen können einen unruhigen Lauf innerhalb der verzweigten Antriebe bewirken, der um so ausgeprägter ist, je länger eine abgeschaltete Gerüststelle den Stoßmarkierungen aus den Eigenschwingungen der mitlaufenden Antriebe ausgesetzt ist. Dieser unruhige Lauf kann sich auf das Walzgut nachteilig auswirken.

Der Erfindung liegt von daher die Aufgabe zugrunde, Stoßmarkierungen an abgeschalteten abgezweigten Antrieben für Gerüststellen bzw. Walzscheiben zu vermeiden. Die Lösung dieser Aufgabe besteht darin, daß die treibenden Kegelräder, die lose auf der Längswelle gelagert sind, von langsam laufenden Zusatzantrieben antreibbar sind, die jeweils ein Treibrad umfassen, das durch Axialbewegung mit dem zugehörigen Kegelrad in Antriebsverbindung gelangt, wobei eine Sicherung vorgesehen ist, die die Axialbewegung des langsam laufenden Treibrades verhindert, wenn die dazugehörige Schaltkupplung für das treibende Kegelrad geschlossen ist, und die ein Einrücken der Schaltkupplung verhindert, wenn das langsam laufende Treibrad mit dem Kegelrad in Antriebsverbindung ist. Hierdurch wird erreicht, daß die Kegelradstufe und die Querwellen einer Gerüststelle oder eines Walzscheibenpaares ständig langsam umlaufen, wenn sie von der Längswelle abgekuppelt sind. Es ist denkbar, daß die langsam laufenden Treibräder ebenfalls Kegelräder sind, die durch Axialbewegung mit dem zugehörigen Kegelrad auf der Längswelle in Eingriff gelangen. Vorzuziehen ist jedoch, daß die langsam laufenden Treibräder jeweils als fliegend gelagerte, kegelradähnliche Reibräder ausgebildet sind, deren sich quer zu der Längswelle erstreckenden Antriebswellen entgegen einer nachhaltigen Kraft vom Kegelrad weg axial anstellbar sind.

Eine bevorzugte weitere Ausgestaltung des langsam laufenden Zusatzantriebes ist in den Patentansprüchen 3 und 4 angegeben. Die Sicherung zur gegenseitigen Sperrung der Kuppelvorgänge sowohl des langsam laufenden Treibrades als auch der Schaltkupplung besteht zweckmäßig darin, daß der Schalthebel der Schaltkupplung und derjenige des Zusatzantriebes miteinander verbunden sind, so daß die beiden Kuppelvorgänge zwangläufig im entgegengesetzten Sinne vor sich gehen.

In der Zeichnung ist ein Ausführungsbeispiel der Erfindung dargestellt, und zwar zeigt
Fig 1 die beiden letzten Gerüststellen eines Drahtblockes mit ihren selektiv ausschaltbaren Antrieben, im Längsschnitt durch die Lagerstellen, sonst in Ansicht, und
Fig 2 einen langsam laufenden Zusatzantrieb im vergrößerten Maßstab und im Längsschnitt.

Der Drahtblock umfaßt ein Gehäuse 1 mit einer darin gelagerten Längswelle 4, die auslaufseitig von einem nicht dargestellten regelbaren Gleichstrommotor über ein Vorgelegegetriebe 2 angetrieben ist. Auf der Längswelle 4 sind frei drehbar treibende Kegelräder 5, 6 gelagert, die mit getriebenen Kegelrädern 7 und 8 ständig im Eingriff stehen. Von den Kegelrädern 7 und 8 sind Querwellen 9 und 10 angetrieben, die an ihren Enden fliegende obere Walzscheiben 11 und 12 tragen. Die jeweils darunter befindlichen Walzscheiben sitzen an weiteren nicht sichtbaren Querwellen, die über gegenläufige Kammwalzen 13 und 14 miteinander gekuppelt sind.

Auf der Längswelle 4 sind mitdrehende Schaltmuffen 16, 17 vorgesehen, die über Handhebel 18, 19 auf der mit einer Vielnutverzahnung versehenen Längswelle 4 verschiebbar sind. Jede Schaltmuffe 16, 17 hat eine Innenverzahnung, z. B. 17a, die mit einer Außenverzahnung 6a der Kegelräder 5 bzw. 6 in und außer Eingriff gebracht werden kann. Man erkennt, daß die Schaltmuffe 17 ausgerückt ist, womit das dazugehörige Kegelrad 6 abgekuppelt ist und die Gerüststelle mit der Walzscheibe 12 abgeschaltet ist. Die Schaltmuffe 16 hingegen ist eingekuppelt und dreht das Kegelrad 5 mit, so daß die Gerüststelle mit der Walzscheibe 11 in Betrieb ist.

Jedem auf der Längswelle 4 frei drehbaren Kegelrad 5 bzw. 6 ist ein Zusatzantrieb 20, 21 zugeordnet, die axial verstellbare kegelradähnliche Reibräder 22, 23 aufweisen. Man erkennt, daß das dem Kegelrad 5 zugeordnete Reibrad 22 nach oben gestellt ist, wogegen das Reibrad 23 des Zusatzan- triebes 21 gegen einen konischen Bund 6b des Kegelrades 6 angestellt ist. Der Zusatzantrieb 21 vermag also das entkuppelte und frei drehbare Kegelrad 6 langsam zu drehen. Damit dreht sich auch der abgezweigte Antrieb 8, 10 und 14 für das _{W}alzscheibenpaar 12, das an sich als letztes Gerüst abgeschaltet ist. Zur gesicherten, wechselweisen Betätigung der Zusatzantriebe 20 bzw. 21 mit den dazugehörigen Schaltmuffen 16 bzw. 17 sind die Schalthebel 18 bzw. 19 über Kuppelstangen 25 mit den Schalthebeln 26, 27 der Zusatzantriebe 20, 21 verbunden dergestalt, daß mit dem Einrücken beispielsweise der Schaltmuffe 16 das Reibrad 22 von der konischen Gegenfläche 5a des Kegelrades 5 abgehoben wird und umgekehrt nur dann zum Reibkontakt angestellt werden kann, wenn die Schaltmuffe vom Kegelrad entkuppelt ist, was für die Schaltmuffe 17 und das Reibrad 23 zutrifft.

Fig 2 zeigt den Zusatzantrieb 20 für das Kegelrad 5 in vergröBerter Darstellung und im Schnitt, jedoch hinsichtlich der Anordnung des Schalthebels 26 um 90° gedreht. Das langsam laufende Treibrad des Zusatzantriebes 20 ist als fliegend gelagertes, kegelradähnliches Reibrad 22 ausgebildet, das auf einer sich quer zu der Längswelle 4 erstreckenden Antriebswelle 30 sitzt. Die Antriebswelle 30 hat ein längsverzahntes Ende 30a, das in eine innenverzahnte Büchse 31 eingreift, die von einem Hydromotor 32 angetrieben ist. Der Hydromotor ist an einen Gehäusedeckel 33 angeflanscht, der ein zylindrisches Gehäuse 34 mit einer zylindrischen Außenbüchse 35 abschließt.

Die Antriebswelle 30 ist innerhalb einer zweiteiligen, axial verstellbaren Büchse 36, 37 gelagert, wobei das obere Teil 37 der Büchse einen Bund 37a als Widerlager für eine Druckfeder 38 trägt, die sich am Gehäusedeckel 33 abstützt. Zum axialen Verstellen der im übrigen gegen Mitdrehen gesicherten Büchse 36, 37 samt Antriebswelle 30 dient ein Stellexzenter 39 einer Stellwelle 40, die quer zur axialen Verstellrichtung der Antriebswelle 30 in dem Gehäusemantel 34 gelagert und durch den Handhebel 26 verstellbar ist. Der unter der Kraft der Feder 38 stehende Bund 37a des Büchsenteils 37 findet an dem Stellexzenter 39 seinen Anschlag, so daß er je nach Stellung des Exzenters 39 das langsam laufende Reibrad 22 an der konischen Gegenfläche 5b des Kegelrades 5 treibend zur Anlage gelangt oder in der Fig 2 dargestellten Leerlauflage ist.

## Patentansprüche

1. Drahtwalzwerk in Blockform, sog. Drahtblock, mit mindestens einer angetriebenen Längswelle, von der über Kegelradgetriebe Querwellen zum Antrieb der Gerüste abgezweigt sind, wobei die treibenden Kegelräder auf der Längswelle frei drehbar gelagert und über Schaltkupplungen selektiv mit der Längswelle kuppelbar sind, dadurch gekennzeichnet, daß die treibenden Kegelräder (5, 6) von langsam laufenden Zusatzantrieben (20, 21) antreibbar sind, die jweils ein Treibrad (22, 23) umfassen, das durch Axialbewegung mit dem zugehörigen Kegelrad in Antriebsverbindung gelangt, und daß eine Sicherung vorgesehen ist, die die Axialbewegung des langsam laufenden Treibrades verhindert, wenn die Schaltkupplung (16, 17) für das treibende Kegelrad geschlossen ist, und die ein Einrücken der Schaltkupplung verhindert, wenn das langsam laufende Treibrad mit dem Kegelrad in Antriebsverbindung ist. /

2. Drahtwalzwerk nach Anspruch 1, dadurch gekennzeichnet, daß die langsam laufenden Treibräder jeweils als fliegend gelagerte, kegelradähnliche Räder (22, 23) ausgebildet sind, deren sich quer zu der Längswelle (4) erstreckenden Antriebswellen (30) entgegen einer nachhaltigen Kraft vom Kegelrad(5, 6) axial anstellbar sind.

3. Drahtwalzwerk nach Anspruch 2, dadurch gekennzeichnet, daß die Antriebswellen (30) in axial verstellbaren, gegen Mitdrehen gesicherten Büchsen (36, 37) gelagert und jeweils über eine Längsverzahnung (30a) mit einer von einem Hydromotor (32) angetriebenen innenverzahnten Büchse (31) angetrieben sind, wobei zwischen der axial verstellbaren Büchse und dem den Motor tragenden Gehäusedeckel (33) eine Druckfeder (38) angeordnet ist.

4. Drahtwalzwerk nach Anspruch 3, dadurch gekennzeichnet, daß die axial verstellbare Büchse (36, 37) einen Bund (37a) hat, an dem ein im Gehäuse (34) eines Zusatzantriebes gelagerte Stellexzenter (39) entgegen der Kraft der Druckfeder (38) angreift, wobei der Stellexzenter über einen Schalthebel (26) drehbar ist.

5. Drahtwalzwerk nach Anspruch 1, dadurch gekennzeichnet, daß die Sicherung darin besteht, daß der Schalthebel (18, 19) der Schaltkupplung (16, 17) und derjenige (26, 27) jedes Zusatzantriebes (20, 21) miteinander verbunden sind.
